# EUROPÄISCHE PATENTSCHRIFT

(11) **EP 0 528 170 B1**
(45) Veröffentlichungstag und Bekanntmachung des Hinweises auf die Patenterteilung: **12.06.1996**
(21) Anmeldenummer: 92111934.3
(22) Anmeldetag: 14.07.1992
(51) Int. Cl.: E03C 1/06

(54) **Konsole für Ausrüstungsgegenstände**
Bracket for equipment
Console par appareillages d'équipement

(30) Priorität: 23.07.1991 DE 4124354
(43) Veröffentlichungstag der Anmeldung: 24.02.1993
(73) Patentinhaber: FRIEDRICH GROHE AKTIENGESELLSCHAFT, D-58675 Hemer (DE)
(72) Erfinder: Hochstein, Detlef, W-5870 Hemer (DE); Frankholz, Christian, W-5840 Schwerte (DE)

(56) Entgegenhaltungen:
- EP-A- 0 277 379
- CH-A- 453 237
- CH-A- 515 390
- DE-U- 7 304 867
- FR-A- 2 459 644
- US-A- 1 794 700

## Beschreibung

Die Erfindung betrifft eine Konsole für Ausrüstungsgegenstände, insbesondere Wandbrausehalter in Badezimmern, etc., mit einer an der Gebäudewand befestigbaren, Führungsflächen aufweisenden Platte, auf die ein Wandarm mit einer entsprechenden, an der einen Stirnseite offenen Führung aufsteckbar ist, wobei an der einen Stirnseite der Platte eine federnde Rastzunge zur Halterung in der Steckposition vorgesehen ist.

Aus der US-A- 1 794 700 ist ein Wandhalter für einen Behälter bekannt. Hierbei ist der Wandhalter aus Flachmaterial etwa U-förmig gebogen und mittels Dübelschrauben an der Gebäudewand befestigt. Der Wandhalter weist dabei zwei nach außen gebogene Laschen auf, an denen abgewinkelt zur Gebäudewand jeweils eine Schwalbenschwanzführung vorgesehen ist. Der Behälter hat eine nach unten offene entsprechende Schwalbenschwanzführung, so daß der Behälter auf den Wandhalter aufgeschoben werden kann. Zur Verrastung in der Stecklage ist an dem Wandhalter an der oberen Stirnseite ein Federclip ausgebildet, der über den abgerundeten Rand des Behälters faßt.

Diese Federclip-Ausbildung kann als störend empfunden werden, da sie unmittelbar im Blickfeld des Benutzers liegt. Eine Abdeckung des Federclips in Form einer am Behälterrand angeordneten Rosette ist aufwendig.

Aus dem deutschen Gebrauchsmuster Nr. 73 04 867 ist außerdem ein Wandbrausehalter bekannt. Bei dieser Anordnung ist eine Wandplatte mit einer schwalbenschwanzförmigen Führungsnut vorgesehen, die mittels Dübelschrauben an der Gebäudewand befestigbar ist. In die Führungsnut wird ein Wandarm mit einem schwalbenschwanzförmigen Vorsprung eingeschoben. Zur Sicherung in der Stecklage ist eine weitere Rosette erforderlich, mit der die beiden Teile zueinander fixiert werden.

Der Erfindung liegt die Aufgabe zugrunde, die im Oberbegriff des Anspruchs 1 angegebene Vorrichtung zu vereinfachen und so auszubilden, daß eine einfache Installation und eine sichere, möglichst spielfreie Halterung an der Gebäudewand gewährleistet ist.

Diese Aufgabe wird erfindungsgemäß mit den Merkmalen des Anspruchs 1 gelöst.

Weitere Ausgestaltungen der Erfindung sind in den Ansprüchen 2 und 3 angegeben.

Mit den vorgeschlagenen Maßnahmen wird erreicht, daß eine zusätzliche Rosette nicht mehr benötigt wird. Vielmehr ist der Wandarm so ausgebildet, daß er nach der Befestigung der Platte an der Gebäudewand auf diese aufgeschoben werden kann und in der Stecklage von der federnden Zunge verriegelt wird, wobei dann die Platte völlig von dem Wandarm verdeckt ist. Erst nach einem Lösen der Verriegelung durch einen Schraubendreher etc. kann der Wandarm wieder von der Platte abgenommen werden.

Bei den vorbekannten Vorrichtungen ist eine "Schwalbenschwanzführung" vorgesehen, die durch die schräg angeordneten Anlage- und Führungsflächen und das für das Aufschieben des Wandarms benötigte Spiel ein unerwünschtes Klappern des Wandarms auf der Platte in der Stecklage verursachen kann. Durch die erfindungsgemäße Ausbildung der Führungen mit den Blattfedern parallel zur Gebäudewand wird ein Spielausgleich bzw. spielfreie Halterung ermöglicht. Die federnden Elemente sind hierbei vorzugsweise so angeordnet, daß bei einer Krafteinleitung in der Hauptbelastungsrichtung des Wandarms die federnden Elemente nicht belastet werden.

Ein Ausführungsbeispiel der Erfindung ist in der Zeichnung dargestellt und wird im folgenden näher beschrieben. Es zeigt
- Figur 1: einen Handbrausehalter, an einer Gebäudewand montiert, teilweise geschnitten;
- Figur 2: einen Teil des Handbrausehalters gemäß Figur 1 um 90^{o} gedreht, teilweise geschnitten;
- Figur 3: den in Figur 1 gezeigten Wandarm im Schnitt;
- Figur 4: den Wandarm gemäß Figur 3 in der Schnittebene IV;
- Figur 5: den Wandarm gemäß Figur 3 in der Schnittebene V;
- Figur 6: die in Figur 1 gezeigte Platte in vergrößerter Darstellung in Draufsicht;
- Figur 7: die Platte gemäß Figur 6 im Seitenschnitt;
- Figur 8: die Platte gemäß Figur 6 um 90^{o} gedreht, teilweise geschnitten.

Der in der Zeichnung dargestellte Brausehalter dient zur Ablage und/oder zur Halterung einer in der Zeichnung nicht dargestellten Handbrause in Dusch- und Baderäumen. Die Handbrause wird hierbei in einer kegelförmigen Öffnung 231 in einem an einem Wandarm 2 befestigten Handbrausehalter 23 eingesteckt. Der Wandarm 2 ist dabei mit Hilfe einer Platte 1 an einer Gebäudewand 3 mittels Schrauben 16 befestigt.

Die Platte 1 ist, wie es insbesondere aus Figur 2 und 8 zu entnehmen ist, im Querschnitt etwa T-förmig ausgebildet, wobei an den zu beiden Seiten vorkragenden T-Schenkeln Führungsflächen 15 ausgebildet sind. Parallel zu den Führungsflächen 15 ist im vorderen Bereich jeweils eine Blattfeder 12 einstückig an der Platte 1 angeformt. An der unteren Stirnseite der Platte 1 ist parallel zur Mittelachse eine Rastzunge 11 ausgebildet. Außerdem sind auf der Mittelachse zwei Befestigungslöcher 14 ausgebildet, wobei die beiden Befestigungsöffnungen als zueinander um 90^{o} gedreht angeordnete Langlöcher zur problemlosen Justierung der Platte 1 an der Gebäudewand 3 geformt sind.

Der Wandarm 2 ist mit einer entsprechend dem T-förmigen Querschnitt der Platte 1 ausgebildeten Führung 21 versehen. Die Führung 21 ist im unteren Bereich offen ausgebildet, so daß der Wandarm 2 auf die an der Gebäudewand 3 fixierte Platte 1 von oben aufgeschoben werden kann. Im oberen Bereich bildet die Querwand einen Anschlag 22, wobei die Platte 1 so bemessen ist, daß mit dem Anliegen der oberen Stirnseite der Platte 1 an dem Anschlag 22 die Rastzunge 11 im unteren Bereich hinter einen Steg 24 des Wandarms 2 einrastet und somit den Wandarm 2 formschlüssig und spielfrei mit der Platte 1 verbindet.

Die Installation des Brausehalters kann in folgender Weise vorgenommen werden:

Zunächst werden mit Hilfe der Platte 1 die beiden Mauerbohrungen an der Gebäudewand 3 angerissen, danach gebohrt und entsprechende Dübel eingesetzt. Hiernach wird die Platte 1 unter Zwischenlage einer Gummischeibe 31, die einen sicheren Halt der Platte 1 an der Gebäudewand 3 gewährleistet, mit Hilfe der Schrauben 16 lose befestigt, danach genau justiert und endgültig mit den Schrauben 16 festgezogen. Nun kann der Wandarm 2 mit dem Handbrausehalter 23 von der unteren Öffnung 25 aus auf die Platte 1 in Richtung der Führungsflächen 15 mit den Blattfedern 12 bis zur Anlage an den Anschlag 22 aufgeschoben werden. In der Stecklage greift die Rastzunge 11 hinter den Steg 24 im Wandarm 2 und der Brausehalter ist spielfrei an der Gebäudewand 3 befestigt.

Eine Demontage ist nur möglich, wenn zunächst mit der Klinge eines Schraubendrehers etc. die Rastzunge 11 von dem Steg 24 entfernt wird. Ein unbeabsichtigtes Lösen der Vorrichtung ist somit ausgeschlossen.

## Patentansprüche

1. Konsole für Ausrüstungsgegenstände, insbesondere Wandbrausehaltern in Badezimmern etc., mit einer an der Gebäudewand (3) befestigbaren, Führungsflächen (15) aufweisenden Platte (1), auf die ein Wandarm (2) mit einer entsprechenden, an der einen Stirnseite offenen Führung aufsteckbar ist, wobei an der einen Stirnseite der Platte (1) eine federnde Rastzunge (11) zur Halterung in der Steckposition vorgesehen ist, dadurch gekennzeichnet,
- daß die Platte (1) im Querschnitt T-förmig ausgebildet und mit parallel zur Gebäudewand (3) angeordneten Führungsflächen (15) versehen ist,
- daß parallel zu den Führungsflächen (15) jeweils eine Blattfeder (12) vorgesehen ist und
- daß die Rastzunge (11) an der unteren Stirnseite der Platte (1) angeordnet ist und den Wandarm (2) in der Steckposition verriegelt.

2. Konsole nach Anspruch 1, dadurch gekennzeichnet, daß die Blattfeder (12) einstückig an der Platte (1) angeformt ist.

3. Konsole nach Anspruch 1 oder 2, dadurch gekennzeichnet, daß die Platte (1) und der Wandarm (2) aus Kunststoff im Spritzgußverfahren hergestellt sind.

## Revendications

1. Console pour un élément d'équipement, notamment support de douchette pour des salles de bains, etc..., comprenant une plaque (1) munie de surfaces de guidage (15) se fixant à un mur (3), et qui peut recevoir un bras (2) avec un guidage correspondant, ouvert vers la face frontale, une languette d'encliquetage (11) élastique étant prévue sur l'une des faces frontales de la plaque (1), pour la fixation en position engagée, caractérisée en ce que :
- la plaque (1) a une section en forme de T et est munie de surfaces de guidage (15) parallèles à la paroi (3) du mur,
- parallèlement aux surfaces de guidage (15) il y a chaque fois un ressort-lame (12) et
- la languette d'encliquetage (11) est prévue sur la face frontale inférieure de la plaque (1) et verrouille le bras (2) en position engagée.

2. Console selon la revendication 1, caractérisée en ce que le ressort-lame (12) fait corps avec la plaque (1).

3. Console selon la revendication 1 ou 2, caractérisée en ce que la plaque (1) et le bras (2) sont réalisés par injection en matière plastique.

## Claims

1. Bracket assembly for items of equipment, especially wall-mounted shower holders in bathrooms, etc., having a plate (1) which can be secured to the building wall (3) and has guide surfaces (15), and onto which a wall bracket (2) can be placed with a corresponding guide means open at one end, there being provided on the one end of the plate (1) a resilient locking tongue (11) for securing in the inserted position, characterized in that
- the plate (1) is T-shaped in cross-section and is provided with guide surfaces (15) arranged parallel to the building wall (3),
- a leaf spring (12) is provided parallel to each of the guide surfaces (15), and
- the locking tongue (11) is arranged at the lower end of the plate (1) and locks the wall bracket (2) in the inserted position.

2. Bracket assembly according to claim 1, characterized in that the leaf spring (12) is integrally moulded on the plate (1).

3. Bracket assembly according to claim 1 or 2, characterized in that the plate (1) and the wall bracket (2) are produced by injection-moulding from plastics material.
